# EUROPÄISCHE PATENTSCHRIFT

(11) **EP 1 608 851 B1**
(45) Veröffentlichungstag und Bekanntmachung des Hinweises auf die Patenterteilung: **01.10.2008**
(21) Anmeldenummer: 04721181.8
(22) Anmeldetag: 17.03.2004
(51) Int. Cl.: F01L 13/00

(54) **VORRICHTUNG ZUR VARIABLEN BETÄTIGUNG DER GASWECHSELVENTILE VON VERBRENNUNGSMOTOREN UND VERFAHREN ZUM BETREIBEN EINER DERARTIGEN VORRICHTUNG**
DEVICE FOR THE VARIABLE ACTUATION OF THE GAS EXCHANGE VALVES OF INTERNAL COMBUSTION ENGINES, AND METHOD FOR OPERATING ONE SUCH DEVICE
DISPOSITIF DE COMMANDE VARIABLE DE SOUPAPES D'ECHANGE DES GAZ POUR MOTEURS A COMBUSTION INTERNE ET PROCEDE DE FONCTIONNEMENT D'UN DISPOSITIF DE CE TYPE

(30) Priorität: 24.03.2003 DE 10312959
(43) Veröffentlichungstag der Anmeldung: 28.12.2005
(73) Patentinhaber: ThyssenKrupp Presta TecCenter AG, 9492 Eschen (LI)
(72) Erfinder: SCHÖN, Helmut, A-6820 Frastanz (AT); KELLER, Kai-Uwe, CH-9470 Buchs (CH); KUHN, Peter, 69469 Weinheim (DE); KÖHNE, Gordon, A-6900 Bregenz (AT); OBRIST, Frank, A-6850 Dornbirn (AT); BUSCH, Christian, A-6800 Feldkirch (AT)
(74) Vertreter: Adams, Steffen
(86) Internationale Anmeldenummer: PCT/EP2004/002743
(87) Internationale Veröffentlichungsnummer: WO 2004/085804

(56) Entgegenhaltungen:
- EP-A- 0 717 174
- EP-A- 1 096 115
- EP-A- 1 255 027
- DE-A- 2 951 361
- DE-A- 10 123 186
- DE-A- 10 136 612
- DE-A- 19 629 349
- DE-A- 19 960 742
- US-A- 3 261 338

## Beschreibung

Die Erfindung betrifft eine Vorrichtung zur variablen Betätigung der Gaswechselventile von Verbrennungsmotoren entsprechend dem Oberbegriff des Anspruchs 1.

Derartige Vorrichtungen dienen dazu, die Steuerung von Gaswechselventilen so zu gestalten, dass es möglich wird, Hubkolbenmotoren ohne die sonst übliche Drosselklappe zu betreiben.

Eine derartige Vorrichtung ist beispielsweise aus der DE 101 23 186 A1 bekannt. Bei dieser Vorrichtung treibt ein umlaufender Nocken zunächst ein Zwischenglied an, welches eine oszillierende, reine Drehbewegung ausführt und eine Steuerkurve trägt, die aus einem Rastbereich und einem Hubbereich zusammengesetzt ist. Die Steuerkurve überträgt die zur Betätigung des Ventils notwendige Hubkurve auf die Rolle eines schlepphebelartigen Abtriebsgliedes, welches seinerseits das Ventil betätigt. Die gewünschten unterschiedlichen Ventilhubkurven werden dadurch erzeugt, dass das Drehzentrum des Zwischengliedes auf einer kreisbogenförmigen Bahn verschoben wird, die zur Rolle des Abtriebsgliedes in deren Lage bei geschlossenem Ventil konzentrisch ist. Das Drehzentrum wird durch eine am Zwischenglied vorgesehene Rolle gebildet, die sich auf eine kreisbogenförmige Laufbahn im Gehäuse kraftschlüssig abstützt, die ebenfalls zur Rolle des Abtriebsgliedes konzentrisch liegt, also eine Äquidistante zur Bahn des Drehzentrums bildet und die als Kulisse bezeichnet wird. Zusätzlich stützt sich die am Zwischenglied angebrachte Rolle an einer Kurvenscheibe ab, deren Winkelstellung die Lage des Drehzentrums auf seiner kreisbogenförmigen Bahn festlegt. Der Vorrichtung nach dem Stand der Technik haften allerdings noch einige Nachteile an.

Zunächst liegt die am Zwischenglied angebrachte Rolle an der Kulisse nur dann an, wenn die Gas- und Massenkräfte des Ventiltriebs entsprechend gerichtet sind und sich die Rolle an der Kulisse tatsächlich abstützt. Ist dies nicht der Fall, was etwa bei Überdrehzahl geschehen kann, so geht der Kraftschluss verloren und es tritt ein Abheben ein, was beim erneuten Aufsetzen zu Geräuschen und sogar zu Schäden führen kann. Hinzu kommt die verhältnismäßig schwierige Bearbeitung der Kulissen als Segmente eines Innenzylinders, die nicht durchgängig bearbeitet werden können und die ungenügende Härte gängiger Gehäusewerkstoffe für den Rolle-Kulisse-Kontakt. Bezüglich der Montage besteht ein Nachteil darin, dass das Steuergehäuse nicht komplett vormontiert auf den Zylinderkopf aufgesetzt werden kann.

Es sind weitere Vorrichtungen der gattungsgemäßen Art bekannt geworden, bei welchen der Drehmittelpunkt der vom Nocken angetriebenen Zwischenglieder auf einer Kreisbahn verstellt werden soll (OS 195 32 334 A1 ; EP 0717 174 A1 ; DE 101 64 493 A1). Die Vorveröffentlichungen enthalten jedoch keine Lehre zur konstruktiven Realisierung einer derartigen Verstellung.

Allen bekannten Vorrichtungen ist der Nachteil gemeinsam, dass toleranzbedingt die Ventilhübe für die einzelnen Zylinder relativ immer unterschiedlicher ausfallen, je weiter diese zum Zwecke einer Laststeuerung herabgesetzt werden.

Aus der EP 1 255 027 A1 ist eine mechanisch regelbare Ventilhubverstelleinrichtung für eine Brennkraftmaschine bekannt. Diese bekannte Ventilhubverstelleinrichtung weist ein Mittel in Form einer angetriebenen Leiste auf, die in dem Gehäuse der Brennkraftmaschine verschieblich gelagert ist. Mit dieser verschieblich gelagerten, angetriebenen Leiste wird ein Hubhebel entlang einer Kulissenführung verschoben und dadurch wird der Ventilhub eingestellt.

In der DE 101 23 186 A1 ist eine Ventiltrieb-Vorrichtung zur variablen Hubverstellung eines Gaswechselventils einer Brennkraftmaschine offenbart. Bei dieser Vorrichtung wird der Schwenkhebel zur Verstellung des Ventilhubes durch eine Kurvenscheibe einer Verstelleinrichtung entlang einer kreisförmigen Kulissenbahn verstellt. Ebenso ist aus der DE 101 36 612 A1 eine Vorrichtung zur Steuerung des Ventilhubes bei Verbrennungsmotoren bekannt. Zur Verstellung des Ventilhubes wird hier ein Winkelhebel über eine an dem Winkelhebel ausgebildete kreisförmige Verzahnung verstellt, die mit einer ebenfalls eine Verzahnung aufweisenden Steuerwelle im Eingriff steht. Diese Lösung ist auf Grund der mit Verzahnungen arbeitenden Verstelleinrichtung fertigungstechnisch aufwendig.

Schließlich ist aus der US 3,261,338 eine Einrichtung zur Veränderung des Ventilhubes bei Verbrennungskraftmaschinen bekannt, bei dem ein als Rechteckrahmen ausgebildetes Gelenkviereck als Verstellmechanismus verwendet wird. Eine Verstellbewegung der Lagerachse 14 des Verstellelementes 13 auf einer kreisbogenförmigen oder nahezu kreisbogenförmigen Verstellkurve ist mit diesem bekannten rechteckigen Gelenkviereck nicht zu erreichen.

Die der vorliegenden Erfindung zugrunde liegende Aufgabe besteht darin, eine Vorrichtung zur variablen Betätigung von Gaswechselventilen für Verbrennungsmotoren gemäß dem Oberbegriff des Patentanspruchs 1 derart weiterzubilden, dass eine sichere Verstellbewegung entlang einer Verstellkurve erfolgt, die einer Kreisbogenform nahe kommt.

Diese Aufgabe wird mit den Merkmalen des Anspruchs 1 gelöst. Vorteilhafte Aus-und Weiterbildungen sind in den Ansprüchen 2 bis 15 und 19 beschrieben. Ein Verfahren um Betreiben einer Brennkraftmaschine mit mehreren Zylindern unter Verwendung einer oder mehrerer erfindungsgemäßer Vorrichtungen wird in den Ansprüchen 16 bis 18 aufgezeigt.

Die Drehmittelpunkte der vom Nocken angetriebenen Zwischenglieder sind erfindungsgemäß durch Zwangsführungen, also formschlüssig auf der Verstellkurve geführt. Damit wird sichergestellt, dass der Drehmittelpunkt eines Zwischengliedes die Verstellkurve nicht verlassen kann, sodass Geräusche und Schäden, die auf ein Verlassen zurückzuführen wären, vermieden werden. Dieses Merkmal wird konstruktiv vorzugsweise dadurch realisiert, dass ein oder mehrere Zwischenglieder auf einem zylindrischen Bolzen, auf dessen Achse die Drehmittelpunkte liegen, gelagert sind und dass die Achse des Bolzens zwangsläufig auf der Verstellkurve geführt ist. Sofern die Wirkfläche am Abtriebsglied, auf welche die Steuerkurve des Zwischengliedes dessen Bewegung überträgt, kreiszylindrisch ist, also z.B. durch eine Rolle gebildet wird, ist von einer kreisbogenförmigen Verstellkurve auszugehen, deren Mittelpunkt mit dem Mittelpunkt der kreiszylindrischen Wirkfläche bzw. der Rolle zusammenfällt.

Eine solche Verstellkurve wird nach einem vorliegend nicht beanspruchten Vorschlag durch Pendelstützen realisiert, die über ihr jeweils erstes Gelenk mit dem Zylinderkopf bzw. dem Steuergehäuse verbunden sind und mit ihrem jeweils zweiten Gelenk mit dem Bolzen. Dabei fällt die den zylinderkopfseitigen Gelenken gemeinsame Achse mit der Achse der genannten, zylindrischen Wirkflächen am Abtriebsglied zusammen, die der bolzenseitigen Gelenke mit der Bolzenachse. Auf diese Weise wird erreicht, dass der Kraftfluss ausschließlich über flächige Berührstellen auf kürzestem Wege vom Bolzen zum Zylinderkopf bzw. zum Steuergehäuse verläuft. Insbesondere werden keine Kräfte über Hertzsche Pressung auf Zylinderkopf bzw. Steuergehäuse übertragen.

Gemäß der beanspruchten erfindungsgemäßen Lösung wird der Bolzen bzw. seine Achse erfindungsgemäß auch mit aus Pendelstützen gebildeten Gelenkvierecken auf der Verstellkurve zwangsgeführt werden. Die auf diese Weise realisierbare Verstellkurve kommt der Kreisbogenform nahe und erfüllt diese im Auslegungspunkt exakt, wenn die Systemlinien sich im Mittelpunkt des Kreisbogens treffen. Die Abweichungen außerhalb des Auslegungspunktes werden durch hydraulische Spielausgleichselemente aufgenommen, die an den schlepphebelartigen oder auch geradegeführten Abtriebsgliedern vorzusehen sind. Die beanspruchte Lösung bietet den Vorteil, dass sie eingesetzt werden kann, falls zwischen den Abtriebsgliedern benachbarter Ventile, seien diese schlepphebelartig ausgebildet oder gerade geführt, nicht genügend Bauraum für die vorstehend genannte, nicht beanspruchte Lösung zur Verfügung steht.

Gemäß einer dritten, nicht beanspruchten Ausführungsform der Vorrichtung ist die Führung des Bolzens durch einen im Steuergehäuse linear verstellbaren Schieber vorgesehen. Mit dieser Ausführungsform können weitere, spezielle Bauraumanforderungen erfüllt werden. Es sind verhältnismäßig große Berührflächen zwischen Schieber und Steuergehäuse zu realisieren, sodass die Festigkeitseigenschaften des Gehäusematerials auf jeden Fall ausreichen. Als Verstellkurve ergibt sich eine Gerade, deren Abweichungen von der Kreisbogenform ebenfalls durch die Spielausgleichselemente aufgenommen werden.

Bei allen drei Ausführungsformen wird die Lage des Bolzens bzw. seiner Achse auf der jeweiligen Verstellkurve vorzugsweise durch die direkte oder indirekte Anlage an einer oder mehreren Kurvenscheiben festgelegt, die drehfest verbunden auf einer oder mehreren Verstellwellen angebracht sind. In einer weiteren Ausführungsform sind die Kurvenscheiben an einer axial verschiebbaren Verstellachse angebracht. Die Verstellwelle bzw. die Verstellachse kann ihrerseits über ein geeignetes Getriebe bzw, ein Verbindungselement von einem Verstellmittel, beispielsweise einem Verstellmotor, verdreht bzw. verschoben werden. Selbstverständlich kann die Verstellung auch durch Hydraulikelemente erfolgen. Im Falle der Führung des Bolzens durch einen linear verstellbaren Schieber kann die Verstellung vom Verstellmotor aus auch direkt über eine mit Bewegungsgewinde versehene Spindel erfolgen.

Ferner ist allen Ausführungsformen gemeinsam, dass die Zwischenglieder bzw. deren Nockenrollen durch besondere Federn mit den Nocken in Kontakt gehalten werden müssen. Dies wird anhand der Situation bei Nullhub, die bei Zylinderabschaltung vorliegt, unmittelbar einsichtig.

Eine hinsichtlich Bauraum und Teilevielfalt besonders vorteilhafte Variante der drei Ausführungsformen besteht darin, den Bolzen, auf dem die Zwischenglieder gelagert sind, gleichzeitig als Verstellwelle auszubilden, indem er mit Kurvenscheiben versehen, drehbar in den Pendelstützen, dem Gelenkviereck oder dem Schieber gelagert und von einem Verstellmittel, beispielsweise einem Verstellmotor, entsprechend der gewünschten Ventilhubkurve verdreht wird. Bei dieser Variante müssen im Steuergehäuse Gleitstücke für die Kurvenscheiben aus einem Material erhöhter Festigkeit vorgesehen werden. Da der Verstellmotor in der Regel gehäusefest angeordnet sein wird, der Bolzen bzw. die Steuerwelle sich aber bei der Verstellbewegung parallel zu sich selbst verlagert, muss zwischen beiden ein Verbindungselement angeordnet werden, welches diese Verlagerung zulässt. Dieses kann je nach Bauraumbedingungen eine Gelenkwelle, eine Schmidt-Kupplung, eine Oldham-Kupplung oder auch ein Zahnrad- oder Kettengetriebe sein. Bei hydraulischer Betätigung bietet sich auch ein Hebelmechanismus an.

Die erfindungsgemäße Vorrichtung kann einschließlich eines Verstellmotors bzw. einer Verstellvorrichtung für jedes Ventil eines Motors separat vorgesehen werden, sodass beliebige Kombinationen von Ventilhüben bzw. Öffnungswinkeln der einzelnen Ventile eines Motors möglich sind, einschließlich der Abschaltung einzelner Zylinder. In der Regel wird man aber eine gemeinsame Verstellung mehrerer Ventile vorsehen. Dies gilt insbesondere bei mehrventiligen Motoren für die Ein- und Auslassventile eines Zylinders. Beispielsweise können zwei Einlassventile von einem Nocken über ein Zwischenglied betätigt werden, welches für jedes Ventil eine Steuerkurve aufweist. Da nur ein Zwischenglied und nur ein Bolzen vorhanden ist, werden beide Ventile gemeinsam und gleichartig verstellt. Erfindungsgemäß können an dem gemeinsamen Zwischenglied aber auch zwei unterschiedliche Steuerkurven vorgesehen werden mit dem Ergebnis unterschiedlicher Hubkurven an beiden Ventilen trotz gemeinsamer Verstellung. Diese Variante eröffnet insbesondere im untersten Lastbereich die Möglichkeit der Öffnung nur noch eines der beiden Ventile. Der besondere Vorteil dieser Möglichkeit liegt darin, dass im untersten Lastbereich sehr kleine Querschnitte freigegeben werden müssen und sich diese genauer einhalten lassen, wenn sie nur durch ein Ventil freigegeben werden. Zusätzlich besteht die Möglichkeit, durch die Öffnung nur eines der Einlassventile einen Drall der Zylinderladung zu erzeugen. Die Möglichkeiten der Erzeugung unterschiedlicher Ventilhubkurven für zwei Ein- oder auch Auslassventile eines Zylinders werden erfindungsgemäß dadurch erweitert, dass zwei unterschiedliche Nocken und zwei Zwischenglieder mit unterschiedlichen Steuerkurven verwendet werden. Dennoch können beide Ventile gemeinsam verstellt werden, da die beiden Zwischenglieder auf einem gemeinsamen Bolzen gelagert sein können.

Es ist weiter möglich, die Zwischenglieder einer größeren Zahl parallel liegender Ventile gemeinsam durch einen Verstellmotor bzw. Mechanismus zu verstellen, insbesondere dann, wenn diese auf einen gemeinsamen Bolzen gelagert sind.

Da es für die Akzeptanz einer variablen Ventilsteuerung, also auch der erfindungsgemäßen Vorrichtung von großer Bedeutung ist, die Verstellleistung gering zu halten und weil diese im belasteten Zustand der Vorrichtung bzw. deren Gleitfugen und Gelenke höher ist als im kraftfreien Zustand, der bei geschlossenem Ventil weitgehend vorliegt, ist erfindungsgemäß eine Verstellung im Wesentlichen während der gemeinsamen Ruhephasen aller gemeinsam zu verstellender Ventile vorgesehen. Diese werden vom Signal der Kurbelwelle und der Nockenwelle abgeleitet und werden immer kürzer, je mehr Ventile gemeinsam verstellt werden. Deren Zahl ist also begrenzt.

Die gemeinsame Verstellung der Ein- bzw. Auslassventile jeweils nur eines Zylinders ergeben lange, verstellfreundliche Ruhephasen. Sie ermöglicht aber auch eine individuelle Laststeuerung der einzelnen Zylinder mit einer erfindungsgemäßen Verstellstrategie derart, dass für jeden Lastzustand des Gesamtmotors die Drehmomente der einzelnen Zylinder geregelt werden. Dies ist insbesondere im unteren Lastbereich für einen ruhigen Motorlauf wesentlich, da toleranzbedingt die Ventilhübe normalerweise nicht genügend übereinstimmen. Die für diese Verstellstrategie erforderlichen Signale werden ebenfalls vom Drehwinkelgeber der Kurbelwelle geliefert und vom Drehwinkelgeber der Nockenwelle den einzelnen Zylindern zugeordnet.

Die weitgehend unabhängige Verstellung der Ein- bzw. Auslassventile bietet die Möglichkeit mittels einer durchgehenden Verstellwelle ausgewählte Ventile abzuschalten, also nicht mehr zu öffnen oder zumindest einen kleineren Ventilhub einzustellen. Hierzu werden Abschnitte der beschriebenen Kurvenscheiben der Verstellwelle bei den nicht abzuschaltenden Ventilen als Rast ausgebildet. Der Rastbereich ist eine Kontur, welche aus einem zur Drehmitte der Verstellwelle konzentrischen Kreisbogen gebildet wird. Bei Verdrehung der Verstellwelle wird der Ventilhub der von den Kurvenscheiben mit Rast gesteuerten Einheiten innerhalb des Wirkungsbereiches der Rast nicht verändert, während der Ventilhub der von den Kurvenscheiben ohne Rast gesteuerten Einheiten verändert wird. Diese Veränderung kann bis zum vollständigen Geschlossenhalten des Ventils ausgeführt werden. Werden alle Einlassventile oder/und Auslassventile des gleichen Zylinders auf diese Weise angesteuert, wird der Ladungswechsel für ausgewählte Zylinder ausgesetzt. Selbstverständlich wird durch Verwendung eines gerade geführten Ziehkeils mit entsprechender Nockenkontur die gleiche Funktion erreicht. Der Rastbereich ist dann eine Kontur, welche aus einem zur Schieberichtung des Ziehkeils Parallelen gebildet wird.

Durch die erfindungsgemäße Lösung wurde vorteilhaft eine exakte, verschleißarme Verstelleinrichtung für Gaswechselventile gefunden, die darüber hinaus mit großer Genauigkeit arbeitet.

Die Erfindung wird anhand von Zeichnungen näher erläutert. Es zeigt
- **Fig. 1**: die in den Kraftfluss von der Nockenwelle zum Ventil eingeschalteten, beweglichen Teile einer nicht beanspruchten Vorrichtung
- **Fig. 2**: einen Querschnitt unter Verwendung der in Fig.1 dargestellten Teile mit Pendelstütze und Verstellwelle
- **Fig. 3**: eine perspektivische Darstellung der nicht beanspruchten Vorrichtung nach Fig. 2 mit Pendelstütze und dem Bolzen als Verstellwelle
- **Fig. 4**: einen Querschnitt durch die erfindungsgemäße Vorrichtung mit Gelenkviereck und Verstellwelle
- **Fig. 5**: eine perspektivische Darstellung der erfindungsgemäßen Vorrichtung nach Fig. 4
- **Fig. 6**: einen Querschnitt durch eine nicht beanspruchte Vorrichtung mit Schieber, Verstellwelle und Verstellmotor
- **Fig. 7**: schematisch das Zusammenwirken von Motormanagement, Gaspedal, Drehwinkelgeber, Verstellmotoren und Batterie.

**Fig. 1** zeigt eine Nockenwelle 1, die einen Nocken 2 trägt. Dieser bewegt die Rolle 3 im Endbereich des Zwischengliedes 4. Das Zwischenglied 4 weist eine Steuerkurve 5 auf, die aus einem Rastbereich 5a und einem Hubbereich 5b zusammengesetzt ist. Das Zwischenglied 4 ist auf einem Bolzen 6 gelagert, dessen Achse 7 auf einer kreisbogenförmigen Verstellkurve 8 geführt ist. Der Mittelpunkt der kreisbogenförmigen Verstellkurve 8 liegt auf der Achse 9 der Rolle 10 des Abtriebsgliedes 11, welches sich über ein Gelenk 12 im nicht dargestellten Gehäuse abstützt und das Ventil 13 betätigt. Es ist klar ersichtlich, dass eine Verstellung der Achse 7 auf der Verstellkurve 8 in Richtung des Pfeils 14 eine Verringerung von Öffnungswinkel und Hub des Ventils 13 zur Folge hat.

**Fig. 2** zeigt eine nicht beanspruchte Lösung, bei der der Bolzen 6 bzw. dessen Achse 7 durch eine Pendelstütze 15 formschlüssig auf der kreisbogenförmigen Verstellkurve 8 geführt ist. Das zylinderkopfseitige Gelenk 16 der Pendelstütze 15 bzw. dessen Achse fällt mit der Achse 9 der Rolle 10 des Abtriebsgliedes 11 zusammen. Die Verstellwelle 17 trägt Kurvenscheiben 18, die über Stößel 18a die Lage des Bolzens 6 bzw. seiner Achse 7 auf der Verstellkurve 8 festlegen. Eine Verstellung der Achse 7 auf der Verstellkurve 8, wie durch den Richtungspfeil 14 dargestellt, wird durch eine Verdrehung der Kurvenscheibe18 bzw. der Verstellwelle 17 entsprechend dem Richtungspfeil 14a hervorgerufen. Die beschriebene Verstellbewegung hat eine Verringerung von Hub und Öffnungswinkel des Ventils 13 zur Folge.

**Fig. 3** zeigt eine perspektivische Darstellung der nicht beanspruchten Lösung ähnlich Fig. 2 mit Pendelstütze 15 für Einlassventil 19 und Auslassventil 20 eines Zylinders, herausgegriffen aus einer Reihe von Zylindern bzw. Ventilen. Gut zu erkennen ist das zylinderkopfseitige Gelenk 16 der Pendelstütze 15, dessen Achse mit der Achse 9 der Rollen 10 der Abtriebsglieder 11 zusammenfällt, sodass der Bolzen 6 auf einer kreisbogenförmigen Verstellkurve zwangsgeführt ist. Im Unterschied zu der Ausführungsform nach Fig. 2 übernimmt hier der Bolzen 6 gleichzeitig die Funktion der Verstellwelle. Er trägt die Kurvenscheiben 18, die sich auf im Gehäuse angebrachte, gehärtete Gleitstücke 21 abstützen und ist in der Pendelstütze drehbar. Über ein geeignetes Verbindungselement ist der Bolzen 6 mit dem gehäusefesten Verstellmotor 23 verbunden. Im vorliegenden Beispiel dient eine Gelenkwelle 22 als Verbindungselement. Diese Ausführungsform bietet erhebliche Vorteile bezüglich Teilevielfalt, aber auch Bauraum im Bereich der eigentlichen Ventilsteuerung. Da außer Gelenkwellen auch andere Verbindungselemente, wie Schmitt-Kupplungen, Oldham-Kupplungen, Zahn- und Kettgetriebe in Frage kommen, ist eine gewisse Flexibilität für die Unterbringung des Verstellmotors 23 gegeben.

**Fig. 4** zeigt eine erfindungsgemäße Ausführungsform für eine Ventil- bzw. Zylinderanordnung wie in Fig. 3 im Querschnitt. Hier wird der Bolzen 6 durch Gelenkvierecke (24, 25, 26, 27) auf einer Verstellkurve 28 zwangsgeführt, die einer Kreisbogenform nahe kommt. Treffen sich die Systemlinien 29 und 30 auf der Achse 9 der Rolle 10 des Abtriebsgliedes 11, so liegt der Momentandrehpol des Bolzens sogar genau dort. Die Abweichungen im übrigen Bereich müssen vom Spielausgleichselement 31 aufgenommen werden. Auch hier könnte der Bolzen 6 die Funktion einer Verstellwelle übernehmen, wie in Fig. 3 gezeigt. Es kann aber auch, wie gezeigt, eine separate Verstellwelle 17 mit Kurvenscheiben 18 angewendet werden. Die gezeigte Ausführungsform ist besonders geeignet für eine Vormontage von Ventilen samt Federn, Hebeln und Spielausgleichselementen im Zylinderkopf als Gehäuseunterteil und eine komplette Vormontage aller übrigen Teile im Steuergehäuse als Oberteil. In dieser Hinsicht ist es vorteilhaft, dass die Lagerböcke 32 für die Gelenke 24 und 26 in der gleichen Ebene verschraubt werden können wie der Deckel 33 des Nockenwellenlagers.

**Fig. 5** zeigt eine perspektivische Darstellung der erfindungsgemäßen Vorrichtung nach Fig. 4. Es sind Einlassventil 19 und Auslassventil 20 des herausgegriffenen Zylinders besser zu erkennen, sowie die direkte Betätigung des Bolzens 6 durch die Kurvenscheiben 18. Deutlich zu erkennen ist, dass nicht nur der Bolzen 6 und die Nockenwelle 1 im Gehäuseoberteil, dem Steuergehäuse vormontiert werden können, sondern auch die Verstellwelle 17.

**Fig. 6** zeigt einen Querschnitt durch eine nicht beanspruchte Lösung unter Benutzung eines Schiebers 34, die separat für jedes Ventil oder jedes Ventilpaar eingesetzt werden kann. Auf Grund der separaten Anwendung ergeben sich die längstmöglichen Ruhephasen bzw. gemeinsamen Ruhephasen, sodass eine Verstellung nur während der Ruhephasen leicht möglich ist. Für die Regelung der einzelnen Zylinder ist die separate Anordnung sogar notwendig. Der Bolzen 6 wird bei dieser Ausführungsform durch den Schieber 34 formschlüssig im Gehäuse geführt, sodass seine Achse 7 entlang der Verstellkurve 35, einer Geraden, geführt wird. Diese Gerade nähert einen Kreisbogen um die Achse 9 der Rolle 10 des ruhenden Abtriebsgliedes 11 nur mehr oder weniger gut an. In der Fig. 6 ist die Abweichung übertrieben dargestellt. Dreht sich nun die vom Verstellmotor 23 angetriebene Gewindespindel 36 und verschiebt die Zahnstange 37 um den durch den Pfeil 38a dargestellten Betrag, so dreht sich die Verstellwelle 17 und die Kurvenscheibe 18 entsprechend dem Pfeil 38b und Schieber 34 samt Bolzen 6 in Richtung 38c. Auf Grund der Abweichung der Geraden 35 von der Kreisbogenform muss das Spielausgleichselement 31 um einen bestimmten Betrag einsinken, der durch den Pfeil 38d dargestellt ist.

**Fig. 7** zeigt schematisch das Zusammenwirken von Fahrpedal 40, Verstellmotoren 23, Drehwinkelsensor 42 am Schwungrad und Drehwinkelsensor 43 an der Nockenwelle mit dem Motormanagement 44. Ein vom Fahrpedal 40 bzw. einem Sensor für dessen Stellung ausgehendes Signal wird vom Motormanagement 44 in ein Signal an die Verstellmotoren 23 zur Erhöhung oder Erniedrigung der Ventilhübe gewandelt. Nach Erreichen des gewünschten Lastzustandes für den Gesamtmotor wertet das Motormanagement 44 die Signale des hochauflösenden Drehwinkelsensors 42 am Schwungrad aus. Diese werden mit Hilfe des niedrig auflösenden Drehwinkelsensors 43 an der Nockenwelle oder an einer anderen, mit halber Kurbelwellendrehzahl laufenden Welle, den einzelnen Zylindern zugeordnet. Mit diesen Informationen gehen Signale an die einzelnen Verstellmotoren 23 zur Nivellierung der Drehmomentspitzen oder der Kurbelwellendrehzahl, in dem die Ventilhübe der Zylinder mit kleineren Drehmomenten nach oben korrigiert werden und diejenigen der Zylinder mit größeren Drehmomenten nach unten. Erfindungsgemäß findet eine Verstellung, ob mit oder ohne Ausgleich, während der gemeinsamen Ruhephasen der von einem Verstellmotor bedienten Ventile statt. Deren Phasenlage entnimmt das Motormanagement 44 dem Sensor 43 an der Nockenwelle nebenbei.

### Bezugszeichenliste

- 1: Nockenwelle
- 2: Nocken
- 3: Rolle
- 4: Zwischenglied
- 5: Steuerkurve
- 5a: Rastbereich
- 5b: Hubbereich
- 6: Bolzen
- 7: Achse
- 8: Verstellkurve
- 9: Achse
- 10: Rolle
- 11: Abtriebsglied
- 12: Gelenk
- 13: Ventil
- 14: Pfeil
- 14a: Richtungspfeil
- 15: Pendelstütze
- 16: Gelenk
- 17: Verstellwelle
- 18: Kurvenscheibe
- 18a: Stößel
- 19: Einlassventil
- 20: Auslassventil
- 21: Gleitstück
- 22: Gelenkwelle
- 23: Verstellmotor
- 24: Gelenkviereck
- 25: Gelenkviereck
- 26: Gelenkviereck
- 27: Gelenkviereck
- 28: Verstellkurve
- 29: Systemlinie
- 30: Systemlinie
- 31: Spielausgleichselement
- 32: Lagerbock
- 33: Deckel
- 34: Schieber
- 35: Verstellkurve
- 36: Gewindespindel
- 37: Zahnstange
- 38a: Pfeil
- 38b: Pfeil
- 38c: Richtung
- 38d: Pfeil
- 40: Fahrpedal
- 42: Drehwinkelsensor
- 43: Drehwinkelsensor
- 44: Motormanagement

## Patentansprüche

1. Vorrichtung zur variablen Betätigung von Gaswechselventilen für Verbrennungsmotoren, umfassend folgende Merkmale:
a) ein oder mehrere Nocken (2) einer in einem Gehäuse gelagerten Nockenwelle (1) dreht oder drehen sich abhängig von der Motordrehzahl,
b) der Nocken (2) treibt ein Zwischenglied (4) an, das auf einem Bolzen (6) mit einer Achse (7) gelagert ist und eine oszillierende, reine Drehbewegung um die Achse (7) ausführt,
c) der Bolzen (6) des Zwischenglieds (4) ist im Gehäuse zwangsgeführt und parallel zu sich selbst entlang einer Verstellkurve (28) verschiebbar,
d) das Zwischenglied (4) weist eine Steuerkurve (5) mit einem Rastbereich (5a) und einem Hubbereich (5b) auf und betätigt über diese Steuerkurve (5) ein Abtriebsglied (11), das seinerseits mindestens ein Ventil (13) betätigt,
**dadurch gekennzeichnet, dass**
als Zwangsführung für den Bolzen (6) ein mit dem Zylinderkopf oder dem Gehäuse verbundenes, erste (24, 26) und zweite Gelenkpunkte (25, 27) aufweisendes Gelenkviereck vorhanden ist, bei dem die beiden ersten Gelenkpunkte (24, 26) voneinander in einem ersten Abstand und ortsfest angeordnet sind und jeder der beiden zweiten Gelenkpunkte (25, 27) um einen der ersten Gelenkpunkte (24, 26) schwenkbar angeordnet ist, wobei der Abstand zwischen den zweiten Gelenkpunkten (25, 27) geringer ist als der erste Abstand zwischen den beiden ersten Gelenkpunkten (24, 26), sodass der Bolzen (6) auf einer annähernd kreisbogenförmigen Verstellkurve (28) geführt wird.

2. Vorrichtung nach Anspruch 1, **dadurch gekennzeichnet, dass** ein hydraulisches Spielausgleichselement (31) am Abtriebsglied (11) angeordnet ist.

3. Vorrichtung nach Anspruch 1 oder 2, **dadurch gekennzeichnet, dass** die Position des Bolzens (6) bzw. seiner Achse (7) direkt oder indirekt auf der Verstellkurve (8, 28, 35) mittels mindestens einer Kurvenscheibe (18) oder eines Nockens eingestellt wird und sich der Bolzen (6) bzw. seine Achse (7) bezüglich der Verstellkurve (8, 28, 35) im Wesentlichen in tangentialer Richtung gegenüber dem Gehäuse abstützt.

4. Vorrichtung nach Anspruch 1 oder 2, **dadurch gekennzeichnet, dass** eine Hydraulikeinheit dem Bolzen (6) bzw. seiner Achse (7) direkt oder indirekt die jeweils verlangte Position auf der Verstellkurve (8, 28, 35) vorgibt und diesen bezüglich der Verstellkurve (8, 28, 35) in tangentialer Richtung gegenüber dem Gehäuse abstützt.

5. Vorrichtung nach Anspruch 3, **dadurch gekennzeichnet, dass** die zu verdrehenden Kurvenscheiben (18) auf einer Verstellwelle (17) angeordnet sind, welche über einen Verstellmotor (23) und, sofern erforderlich, ein Getriebe verstellt wird.

6. Brennkraftmaschine, umfassend mehrere Vorrichtungen nach einem oder mehreren der Ansprüche 1 bis 5, wobei jedem Motorventil separat eine der Vorrichtungen zugeordnet ist.

7. Brennkraftmaschine, umfassend mindestens eine Vorrichtung nach einem oder mehreren der Ansprüche 1 bis 5, wobei jeweils zwei benachbarten, parallelen Ventilen eines Zylinders eine Vorrichtung separat zugeordnet ist.

8. Vorrichtung nach Anspruch 7, **gekennzeichnet durch** ein gemeinsames Zwischenglied (4) mit zwei verschiedenen Steuerkurven für die beiden Ventile.

9. Vorrichtung nach Anspruch 7, **gekennzeichnet durch** zwei verschiedene Nocken (2) und zwei Zwischenglieder (4) mit unterschiedlichen Steuerkurven für die beiden Ventile.

10. Vorrichtung nach einem oder mehreren der Ansprüche 1 bis 9, **dadurch gekennzeichnet, dass** die Getriebeglieder so ausgelegt sind, dass es mindestens eine Verstellposition für das verschiebbare Zwischenglied (4) gibt, in der während des Umlaufens der Nocken (2) mindestens ein Ventil (13) geschlossen bleibt.

11. Vorrichtung nach einem oder mehreren der Ansprüche 1 bis 10, **gekennzeichnet durch** die gemeinsame, zusammengefasste Betätigung der Ventile mehrerer Zylinder und einen gemeinsamen, durchgehenden Bolzen (6) für alle Zwischenglieder (4) dieser Ventile.

12. Vorrichtung nach einem oder mehreren der Ansprüche 3 bis 11, **dadurch gekennzeichnet, dass** der Bolzen (6) seitens seiner Führung frei drehbar ist, dass er drehfest verbunden eine oder mehrere der Kurvenscheiben (18) trägt und dass er über ein geeignetes Verbindungselement von einem Verstellmotor (23) verdreht werden kann und sich die Kurvenscheiben (18) gegenüber dem Gehäuse abstützen.

13. Vorrichtung nach Anspruch 12, **dadurch gekennzeichnet, dass** sich die Kurvenscheiben (18) an im Gehäuse vorgesehenen Gleitstücken (21) aus einem Material erhöhter Härte abstützen.

14. Brennkraftmaschine, umfassend mehrere Vorrichtungen nach einem oder mehreren der Ansprüche 1 bis 5 oder 8 bis 13, **gekennzeichnet durch** eine gemeinsame Verstellwelle (17), welche mindestens eine Kurvenscheibe (18) pro Vorrichtung aufweist und die Kurvenscheibe (18) für mindestens eine Vorrichtung einen Abschnitt aufweist, in welchem bei Verdrehung der Verstellwelle (17) keine Veränderung der Position dieser Vorrichtung erfolgt und die Kurvenscheibe (18) bei mindestens einer anderen Vorrichtung während dieser Verdrehung der Verstellwelle (17) eine Veränderung der Position dieser anderen Vorrichtung bewirkt.

15. Brennkraftmaschine, umfassend mehrere Vorrichtungen nach einem oder mehreren der Ansprüche 1 bis 5 oder 8 bis 13, **gekennzeichnet durch** eine gemeinsame Verstellwelle (17), welche mindestens einen Nocken pro Vorrichtung aufweist und die Nockenkontur für mindestens eine Vorrichtung einen Abschnitt aufweist, in welchem bei Verschiebung der Verstellwelle (17) keine Veränderung der Position dieser Vorrichtung erfolgt und die Nockenkontur bei mindestens einer anderen Vorrichtung während dieser Verschiebung der Verstellwelle (17) eine Veränderung der Position dieser anderen Vorrichtung bewirkt.

16. Verfahren zum Betreiben einer Brennkraftmaschine mit mehreren Zylindern unter Verwendung einer oder mehrerer Vorrichtungen nach einem oder mehreren der Ansprüche 1 bis 5 oder 8 bis 13, **dadurch gekennzeichnet, dass** nach Erreichen eines gewünschten Lastzustandes für den Gesamtmotor
a) Drehwinkelsignale der Kurbelwelle mit einem ersten Drehwinkelsensor (42) am Schwungrad aufgenommen und von einem Motormanagement (44) ausgewertet werden, um Drehungleichförmigkeiten der Kurbelwelle und/oder Drehmomentspitzen zu detektieren,
b) diese mit Hilfe eines zweiten, an der Nockenwelle oder an einer anderen mit halber Kurbelwellendrehzahl laufenden Welle angeordneten Drehwinkelsensors (43) den einzelnen Zylindern zugeordnet werden, und
c) mit diesen Informationen Signale erzeugt werden, die an einzelne Antriebe zur Nivellierung der Drehmomentenspitzen und/oder der Kurbelwellendrehzahl gehen, wobei die Nivellierung erreicht wird, indem die Ventilhübe der Zylinder mit kleineren Drehmomenten nach oben korrigiert werden und diejenigen der Zylinder mit größeren Drehmomenten nach unten.

17. Verfahren zum Betreiben einer Brennkraftmaschine mit mehreren Zylindern unter Verwendung einer oder mehrerer Vorrichtungen nach einem oder mehreren der Ansprüche 1 bis 5 oder 8 bis 13, **dadurch gekennzeichnet, dass**
a) jedem Zylinder eine separate Vorrichtung und ein Antrieb zur Betätigung der Vorrichtung zugeordnet sind,
b) die Phasenlage der Ruhephasen der einzelnen von einem Antrieb bedienten Ventile ermittelt wird, und
c) die Verstellbewegungen der jeweiligen Vorrichtungen während der gemeinsamen Ruhephasen der von dem jeweiligen Antrieb bedienten Ventile stattfinden.

18. Verfahren nach Anspruch 17, **dadurch gekennzeichnet, dass** die Phasenlage der Ruhephasen der einzelnen von einem Antrieb bedienten Ventile durch ein Motormanagement (44) aus dem Signal eines an der Nockenwelle angeordneten Drehwinkelsensors (43) ermittelt wird.

19. Vorrichtung nach Anspruch 1, **dadurch gekennzeichnet, dass** die Gelenkpunkte (24, 25, 26, 27) so zueinander angeordnet sind, dass im Auslegungspunkt die jeweils zwei Gelenkpunkte (24, 25; 26, 27) miteinander verbindenden Geraden (29, 30) als Systemlinien einander im Mittelpunkt einer am Abtriebsglied (11) vorgesehenen Rolle (10) schneiden.

## Claims

1. Device for the variable actuation of gas exchange valves for internal combustion engines, including the following features:
a) one or several cams (2) of a camshaft (1) mounted in a housing rotates/rotate in dependence upon the engine rotational speed,
b) the cam (2) drives a connecting link (4) which is mounted on a bolt (6) having an axis (7) and performs an oscillating, purely rotational movement about the axis (7),
c) the bolt (6) of the connecting link (4) is forcibly guided in the housing and can be displaced in parallel with itself along an adjustment curve (28),
d) the connecting link (4) comprises a radial cam (5) with a stop region (5a) and a lift region (5b) and actuates, via this radial cam (5), a driven member (11) which for its part actuates at least one valve (13),
**characterised in that**
an articulation square is provided for the purpose of the forced guidance of the bolt (6), which square is connected to the cylinder head or to the housing and comprises first (24, 26) and second (25, 27) articulation points and in which the two first articulation points (24, 26) are disposed in a stationary manner at a first spaced disposition with respect to each other and each of the two second articulation points (25, 27) is disposed so as to be able to pivot about one of the first articulation points (24, 26), wherein the spaced disposition between the second articulation points (25, 27) is smaller than the first spaced disposition between the two first articulation points (24, 26) so that the bolt (6) is guided on an approximately circular arc-like adjustment curve (28).

2. Device as claimed in Claim 1, **characterised in that** a hydraulic clearance-compensation element (31) is disposed on the driven member (11).

3. Device as claimed in Claim 1 or 2, **characterised in that** the position of the bolt (6) or its axis (7) is directly or indirectly adjusted on the adjustment curve (8, 28, 35) by means of at least one cam disc (18) or a cam, and the bolt (6) or its axis (7) is supported in relation to the adjustment curve (8, 28, 35) substantially in the tangential direction with respect to the housing.

4. Device as claimed in Claim 1 or 2, **characterised in that** a hydraulic unit directly or indirectly provides the bolt (6) or its axis (7) with the position on the adjustment curve (8, 28, 35) which is required in each case and supports it in relation to the adjustment curve (8, 28, 35) in the tangential direction with respect to the housing.

5. Device as claimed in Claim 3, **characterised in that** the cam discs (18) to be rotated are disposed on an adjusting shaft (17) which is adjusted via an adjusting motor (23) and, if necessary, a gear system.

6. Internal combustion engine including several devices as claimed in any one or several of Claims 1 to 5, wherein one of the devices is separately allocated to each engine valve.

7. Internal combustion engine including at least one device as claimed in any one or several of Claims 1 to 5, wherein one device is separately allocated to every two adjacent, parallel valves of a cylinder.

8. Device as claimed in Claim 7, **characterised by** a common connecting link (4) having two different radial cams for the two valves.

9. Device as claimed in Claim 7, **characterised by** two different cams (2) and two connecting links (4) having different radial cams for the two valves.

10. Device as claimed in any one or several of Claims 1 to 9, **characterised in that** the gear system members are designed such that there is at least one adjustment position for the displaceable connecting link (4), in which position at least one valve (13) remains closed during rotation of the cam (2).

11. Device as claimed in any one or several of Claims 1 to 10, **characterised by** the common, combined actuation of the valves of several cylinders and a common, through-going bolt (6) for all the connecting links (4) of these valves.

12. Device as claimed in any one or several of Claims 3 to 11, **characterised in that** the bolt (6) is freely rotatable on the side of its guide, **in that** it supports one or several of the cam discs (18) in a rotationally-fixed manner, and **in that** it can be rotated by an adjusting motor (23) via a suitable connecting element and the cam discs (18) are supported with respect to the housing.

13. Device as claimed in Claim 12, **characterised in that** the cam discs (18) are supported on sliding blocks (21) which are provided in the housing and consist of a material having an increased hardness.

14. Internal combustion engine including several devices as claimed in any one or several of Claims 1 to 5 or 8 to 13, **characterised by** a common adjusting shaft (17) which comprises at least one cam disc (18) per device and the cam disc (18) for at least one device comprises a section in which the position of this device does not change during rotation of the adjusting shaft (17) and the cam disc (18) in at least one other device effects a change in the position of this other device during this rotation of the adjusting shaft (17).

15. Internal combustion engine including several devices as claimed in any one or several of Claims 1 to 5 or 8 to 13, **characterised by** a common adjusting shaft (17) which comprises at least one cam per device and the cam contour for at least one device comprises a section in which the position of this device does not change during displacement of the adjusting shaft (17) and the cam contour in at least one other device effects a change in the position of this other device during this displacement of the adjusting shaft (17).

16. Method for operating an internal combustion engine having several cylinders using one or several devices as claimed in any one or several of Claims I to 5 or 8 to 13, **characterised in that** after a desired load state for the entire engine has been achieved
a) rotational angle signals from the crankshaft are received by means of a first rotational angle sensor (42) on the flywheel and are evaluated by an engine management system (44) in order to detect rotational irregularities in the crankshaft and/or torque peaks,
b) these are allocated to the individual cylinders using a second rotational angle sensor (43) disposed on the camshaft or on another shaft running at half the crankshaft rotational speed, and
c) signals are produced using this information which are fed to individual drives for equalising the torque peaks and/or the crankshaft rotational speed, wherein equalisation is achieved **in that** the valve strokes of the cylinders with the lower torques are corrected upwards and the valve strokes of the cylinders with the higher torques are corrected downwards.

17. Method for operating an internal combustion engine having several cylinders using one or several devices as claimed in any one or several of Claims 1 to 5 or 8 to 13, **characterised in that**
a) a separate device and a drive for actuating the device are allocated to each cylinder,
b) the phase position of the rest phases of the individual valves operated by a drive is determined, and
c) the adjustment movements of the respective devices are performed during the common rest phases of the valves operated by the respective drive.

18. Method as claimed in Claim 17, **characterised in that** the phase position of the rest phases of the individual valves operated by a drive is determined by an engine management system (44) using the signal from a rotational angle sensor (43) disposed on the camshaft.

19. Device as claimed in Claim 1, **characterised in that** the articulation points (24, 25, 26, 27) are disposed with respect to each other such that in the design point the straight lines (29, 30) as system lines, which connect two articulation points (24, 25; 26, 27) to each other in each case, intersect each other in the centre point of a roller (10) provided on the driven member (11).

## Revendications

1. Dispositif pour l'actionnement variable de soupapes de cylindre pour des moteurs à combustion interne, qui présente les caractéristiques suivantes:
a) une ou plusieurs cames (2) d'un arbre à cames (1), monté dans un carter, tourne / tournent en fonction de la vitesse de rotation du moteur,
b) la came (2) entraîne un organe intermédiaire (4), qui est monté sur un tourillon (6) avec un axe (7) et exécute un pur mouvement de rotation oscillant autour de l'axe (7),
c) le tourillon (6) de l'organe intermédiaire (4) peut être déplacé, guidé réciproquement et parallèlement à lui-même, dans le carter, le long d'une courbe de réglage (28),
d) l'organe intermédiaire (4) présente une courbe de commande (5) avec une zone d'arrêt (5a) et une zone de course (5b) et actionne, par l'intermédiaire de cette courbe de commande (5), un organe d'entraînement (11), qui, de son côté, actionne au moins une soupape (13),
**caractérisé en ce que,**
pour le guidage forcé du tourillon (6), est prévu un quadrilatère articulé relié à la culasse ou au carter et présentant des premiers (24, 26) et des deuxièmes (25, 27) points d'articulation, dans laquelle les deux premiers points d'articulation (24, 26) sont disposés fixement et à une première distance l'un de l'autre, et chacun des deux deuxièmes points d'articulation (25, 27) est agencé en pivotement autour de l'un des premiers points d'articulation (24, 26), la distance entre les deuxièmes points d'articulation (25, 27) étant plus petite que la première distance entre les deux premiers points d'articulation (24, 26), de sorte que le tourillon (6) se trouve guidé sur une courbe de réglage (28) à peu près en forme d'arc de cercle.

2. Dispositif selon la revendication 1, **caractérisé en ce qu'**un élément hydraulique de compensation de jeu (31) est agencé sur l'organe d'entraînement (11).

3. Dispositif selon revendication 1 ou 2, **caractérisé en ce que** la position du tourillon (6), respectivement de son axe (7), est réglée, directement ou indirectement sur la courbe de réglage (8, 28, 35) au moyen d'au moins un disque à came (18) ou d'une came, et que le tourillon (6), respectivement son axe (7), s'appuie sensiblement dans la direction tangentielle de la courbe de réglage (8, 28, 35) par rapport au carter.

4. Dispositif selon revendication 1 ou 2, **caractérisé en ce qu'**une unité hydraulique établit directement ou indirectement la position chaque fois exigée du tourillon (6), respectivement de son axe (7), sur la courbe de réglage (8, 28, 35), et soutient celui-ci dans la direction tangentielle de la courbe de réglage (8, 28, 35), par rapport au carter.

5. Dispositif selon la revendication 3, **caractérisé en ce que** les disques à came devant pivoter (18) sont disposées sur un arbre de réglage (17) qui est ajusté par l'intermédiaire d'un servomoteur (23) et, si nécessaire, d'une transmission.

6. Moteur à combustion interne comprenant au moins un dispositif selon l'une ou plusieurs des revendications 1 à 5, l'un des dispositifs étant séparément associé à chaque soupape du moteur.

7. Moteur à combustion interne comprenant au moins un dispositif selon l'une ou plusieurs des revendications 1 à 5, un dispositif étant séparément associé chaque fois à deux soupapes parallèles, voisines, d'un cylindre.

8. Dispositif selon la revendication 7, **caractérisé par** un organe intermédiaire (4) commun, avec deux courbes de commande différentes pour les deux soupapes.

9. Dispositif selon la revendication 7, **caractérisé par** deux cames (2) différentes et deux organes intermédiaires (4), avec différentes courbes de commande pour les deux soupapes.

10. Dispositif selon l'une ou plusieurs des revendications 1 à 9, **caractérisé en ce que** les organes de transmission sont configurés de sorte qu'il existe au moins une position de réglage de l'organe intermédiaire (4) déplaçable, dans laquelle au moins une soupape (13) reste fermée pendant la rotation des cames (2).

11. Dispositif selon l'une ou plusieurs des revendications 1 à 10, **caractérisé par** l'actionnement commun, groupé des soupapes de plusieurs cylindres et par un tourillon (6) commun, continu pour tous les organes intermédiaires (4) de ces soupapes.

12. Dispositif selon l'une ou plusieurs des revendications 3 à 11, **caractérisé en ce que** le boulon (6) peut tourner librement sur le côté de son guidage, **en ce qu'**il porte, relié, solidaire en rotation, l'un ou plusieurs des disques à came (18), et **en ce qu'**il peut être pivoté par un moteur de réglage (23), par l'intermédiaire d'un élément de liaison approprié, et que les disques à cames (18) s'appuient par rapport au boîtier.

13. Dispositif selon la revendication 12, **caractérisé en ce que** les disques à cames (18) prennent appui sur des coulisseaux (21) en matière de dureté surélevée, qui sont prévus dans le carter.

14. Moteur à combustion interne comprenant plusieurs dispositifs selon l'une ou plusieurs des revendications 1 à 5 ou 8 à 13, **caractérisé par** un arbre de réglage (17) commun, qui présente au moins un disque à came (18) pour chaque dispositif, et le disque à came (18) pour au moins un dispositif présente une section dans laquelle la position de ce dispositif ne subit aucune modification lors de la rotation de l'arbre de réglage (17), et le disque à came (18) pour au moins un autre dispositif provoque une modification de la position de cet autre dispositif, pendant cette rotation de l'arbre de réglage (17).

15. Moteur à combustion interne comprenant plusieurs dispositifs selon l'une ou plusieurs des revendications 1 à 5 ou 8 à 13, **caractérisé par** un arbre de réglage (17) commun, qui présente au moins une came (18) pour chaque dispositif et le contour de la came, pour au moins un dispositif, présente une section dans laquelle, lors du déplacement de l'arbre de réglage (17), la position de ce dispositif ne subit aucune modification, et le contour de la came, pour au moins un autre dispositif, provoque une modification de la position de cet autre dispositif, pendant cette rotation de l'arbre de réglage (17).

16. Procédé pour l'exploitation d'un moteur à combustion interne à plusieurs cylindres, en utilisant un ou plusieurs dispositifs selon l'une ou plusieurs des revendications 1 à 5 ou 8 à 13, **caractérisé en ce que,** après qu'un état de charge désiré ait été atteint pour la totalité du moteur,
a) des signaux d'angle de rotation du vilebrequin sont reçus par un premier détecteur d'angle de rotation (42) sur le volant moteur et sont évalués par un système de gestion du moteur (44) pour détecter des uniformités de rotation du vilebrequin et / ou des pointes de couple de rotation,
b) celle-ci sont associées aux différentes cylindres, au moyen d'un deuxième détecteur d'angle de rotation (43), disposé sur l'arbre à cames ou sur un autre arbre tournant avec une demi vitesse de rotation du vilebrequin,
c) à partir de ces informations sont générés des signaux, qui parviennent à différents entraînements pour l'écrêtement des pointes de couple de rotation et / ou des vitesses de rotation du vilebrequin, l'écrêtement étant atteint **en ce que** les courses des soupapes des cylindres à faibles couples de rotation sont corrigées vers le haut et celles des cylindres aux couples de rotation plus élevés sont corrigées vers le bas.

17. Procédé pour l'exploitation d'un moteur à combustion interne à plusieurs cylindres, en utilisant un ou plusieurs dispositifs selon l'une ou plusieurs des revendications 1 à 5 ou 8 à 13, **caractérisé en ce que,**
a) à chaque cylindre, sont associés un dispositif séparé et un entraînement pour l'actionnement du dispositif,
b) la position de phase des phases de repos de chacune des soupapes commandées par un entraînement est déterminée, et
c) les mouvements de réglage des dispositifs respectifs ont lieu pendant les phases de repos communes des soupapes desservies par l'entraînement respectif.

18. Procédé selon la revendication 17, **caractérisé en ce que** la position de phase des phases de repos de chacune des soupapes commandées par un entraînement est déterminée par un système de gestion du moteur (44), à partir du signal d'un détecteur d'angle de rotation (43), disposé sur l'arbre à cames.

19. Dispositif selon la revendication 1, **caractérisé en ce que** les points d'articulation (24, 25, 26, 27) sont disposés les uns par rapport aux autres de sorte que, au point d'orientation, les droites (29, 30), reliant chacune deux points d'articulation (24, 25, 26, 27), se coupent au point central d'un rouleau (10) prévu sur l'organe d'entraînement (11).
